# FASCICULE DE BREVET EUROPEEN

(11) **EP 0 586 314 B1**
(45) Date de publication et mention de la délivrance du brevet: **02.05.1997**
(21) Numéro de dépôt: 93420350.6
(22) Date de dépôt: 26.08.1993
(51) Int. Cl.: B21K 25/00

(54) **Procédé de fabrication de pièces en alliages coulés avec zones de renforcement**
Verfahren zum Herstellen von Stücken aus Gusslegierungen mit verstärkten Teilen
Method of making pieces of casting alloys with reinforced parts

(30) Priorité: 31.08.1992 FR 9210655
(43) Date de publication de la demande: 09.03.1994
(73) Titulaire: COBAPRESS ENGINEERING SARL, 69220 Saint Jean D'Ardieres (FR)
(72) Inventeur: Di Serio, Thomas, F-42400 Saint Chamond (FR); Exposito, Francisco, F-69480 Pommiers (FR)
(74) Mandataire: Dupuis, François

(56) Documents cités:
- DE-A- 1 752 515
- DE-A- 2 244 945
- US-A- 2 944 326
- US-A- 3 443 617
- US-A- 4 145 798
- PATENT ABSTRACTS OF JAPAN vol. 8, no. 270 (M-344)(1707) 11 Décembre 1984 & JP-A-59 141 341 ( HITACHI SEISAKUSHO K.K. ) 14 Août 1984

## Description

L'invention concerne un procédé de fabrication de pièces en alliages coulés et notamment en aluminium, alliage d'aluminium avec zone de renforcement.

L'invention se rattache au secteur technique de la fabrication de pièces en alliages coulés et notamment en aluminum, cuivre ou autres obtenus en fonderie, forgeage et procédés similaires.

Les techniques de fonderie et de forgeage permettent de fabriquer de multiples pièces à usages divers. La fonderie d'alliages coulés tel que aluminium présente en particulier l'avantage d'obtenir des pièces légères tout en respectant les paramètres et critères de dureté en fonction des applications considérées. Ces pièces peuvent être par exemple des bielles pour automobiles, des manivelles pour pièces de cycles.

Ces pièces présentent des zones d'accouplement avec d'autres éléments ou moyens tels que axes ou similaires et sont ainsi agencées avec des ouvertures.

Selon les sollicitations des pièces en question, il peut être nécessaire d'envisager un renforcement des zones de liaison et d'accouplement pour éviter une déformation de la matière lors de la transmission des efforts. Selon la technique connue en fonderie, on utilise ainsi des inserts en matériau métallique ou autres établis par exemple sous forme de bagues et qui sont introduits dans les ouvertures précitées de la pièce. Pour assurer leur tenue et fixation, on procède alors à une opération de coulée de l'alliage tel que l'aluminium qui en refroidissant assure le maintien de l'insert. Ce dernier peut présenter des stries sur sa périphérie extérieure ou des rainures d'ancrage de la matière permettant de stabiliser en position l'insert dans la pièce.

Ce procédé est largement développé mais il présente un certain nombre d'inconvénients ou de limitations.

L'utilisation du procédé est essentiellement limité à la pose sur la pièce d'un seul insert. En effet, l'opération de coulage de l'alliage et notamment de l'aluminium s'effectuant à chaud entraine des variations dimensionnelles de la matière et il est quasiment impossible de maitriser avec une grande précision l'écartement de pose de plusieurs inserts.

En outre, ces derniers doivent être choisis en une matière ou matériau qui soit compatible avec la température de l' alliages coulés et notamment de l'aluminum.

Ces inconvénients principaux empêchent ainsi la réalisation et mise en oeuvre de plusieurs inserts sur des pièces obtenues en fonderie aluminium et autres alliages telles que par exemple des bielles pour automobiles qui sont accouplées à chacune de leurs extrémités pour coopérer avec les vilebrequins et les pistons du bloc moteur.

Il est évident que ces inconvénients se rencontrent dans d'autres applications du même type.

Le but recherché selon l'invention était de remédier à ces inconvénients.

Le demandeur a par ailleurs développé un procédé de fabrication de pièces en aluminium en fonderie notamment décrit dans le brevet européen n° 119365. Ce procédé consiste a réaliser des ébauches de fonderie qui sont soumises à froid ou à basse température à une opération supplémentaire de pressage, lesdites ébauches étant disposées dans les empreintes de matrice de dimensions sensiblement inférieures à celles du moulage.

Dans le cadre de ses recherches complémentaires, et au vu du problème posé à l'origine, le demandeur a mis au point un procédé particulier de pose d'insert dans des pièces obtenues en fonderie d'alliages coulés et notamment en aluminium, ce procédé étant simple, rapide à mettre en oeuvre et permettant l'introduction simultanée d'un ou de plusieurs inserts sur une même pièce, en évitant les inconvénients rencontrés par la technique antérieure.

Il est connu selon l'art antérieur défini dans le brevet US-A-3443617 d'incorporer des inserts dans des pièces coulées, ce brevet décrivant un procédé permettant un emmanchement à force de l'insert et le sertissage par fluage. Ce procédé entraine de nombreuses contraintes de fabrication.

Le procédé selon l'invention est défini dans la revendication 1.

Un exemple de mise en oeuvre du procédé selon l'invention et d'autres caractéristiques préférentielles ressortiront bien de la suite de la description qui fait reference aux figures suivantes:
- la figure 1 est une vue à caractère schématique de face montrant les éléments mettant en oeuvre le procédé avant l'opération de frappe.
- La figure 2 est une vue selon la figure 1 de la pièce obtenue après l'opération de frappe.
- La figure 3 est une vue illustrant le positionnement de l'ébauche de la pièce dans la matrice de mise en forme avant l'opération de pressage.
- La figure 4 est une vue selon la figure 3 illustrant la pièce après opération de frappe à l'intérieur de l'ensemble matrice poinçon.
- La figure 5 est une vue partielle illustrant une forme d'insert intégré dans la pièce finie obtenue après la mise en oeuvre du procédé par l'invention.
- La figure 6 est une vue partielle en variante illustrant une autre forme d'insert.
- La figure 7 est une vue en plan et en coupe d'une autre forme d'insert avec des rainures établies sur périphérie extérieures dans son plan longitudinal.
- La figure 8 est une vue en variante d'un autre profil de l'insert.

Afin de rendre plus concret l'objet de l'invention, on décrit maintenant une manière de réalisation illustrée aux figures des dessins.

Le procédé selon l'invention consiste à fabriquer des pièces élaborées en fonderie d'alliages coulés et notamment aluminium de toutes formes et profils appropriés selon les applications en réalisant des ébauches référencées dans leur ensemble par (1).

Une ébauche est représentée à la figure 1, et comprend par exemple une ouverture (1.1) débouchante et un trou borgne (1.2). Il est évident que ladite ébauche peut présenter plusieurs ouvertures débouchantes et/ou plusieurs trous borgnes. Le profil et les dimensions des ouvertures et/ou trous borgnes sont établis de toute manière appropriée en fonction des besoins et des critères d'applications des pièces ébauchées. L'ébauche peut également présenter tout évidement sur une de ses faces de toute forme et profil nécessaire.

L'ébauche présente ainsi une longueur (L) préétablie et une épaisseur (E) préétablie.

Les ouvertures et/ou trous et/ou évidements présentent avantageusement un profil intérieur sensiblement conique de quelques degrés selon une angulation (α) pour permettrent un prépositionnement de l'ébauche et la réception d'un ou de plusieurs inserts (2) de profil complémentaire disposés et présentés préalablement sur une matrice (3) réceptrice de travail. Cette matrice est établie de toute manière et profil appropriés en fonction des formes de l'ébauche travaillée.

Ladite matrice est ainsi agencée directement ou de manière rapportée avec un ou des doigts (4) de centrage et de réception des inserts (2). Ces derniers sont montés avec jeu ou flottant autour du ou desdits doigts (4). En variante la matrice peut être directement conformée pour permettre le centrage et positionnement des inserts (2).

Les inserts sont positionnés sur les doigts ou directement sur la matrice manuellement par l'opérateur ou également dans le cadre d'une automatisation de fabrication avec des manipulateurs et tous moyens appropriés assurant leur transfert à partir d'un bol distributeur ou moyen similaire.

On a représenté à la figure 3 le positionnement de l'ébauche dans la matrice, ladite ébauche étant ajustée par la ou les ouvertures et le ou les trous borgnes à ajustement libre. L'ébauche est centrée dans une cavité établie sur la matrice de travail en étant de dimensions sensiblement inférieures au profil intérieur de celle-ci.

Le procédé selon l'invention consiste alors à exercer une opération de frappe sur l'ébauche à l'aide d'un poinçon (5) ou moyen similaire en exercant cette force selon la flèche F disposée axialement dans le même plan que celui de pose des inserts. Lors de cette opération de frappe correspondant à la figure 4, l'ébauche de la pièce traitée est ainsi déformée et la matière vient entourer lesdits inserts en assurant leur liaison définitive par sertissage. La pièce finie est alors d'une dimension (L1) sensiblement supérieure à celle (L) de l'ébauche, et son épaisseur (E1) est sensiblement inférieure à celle (E) de l'ébauche. Ainsi, la cavité intérieure de la matrice réceptionnant initialement et remplie en totalité par la pièce finie.

En se référant à la figure 2, la pièce obtenue intègre les inserts dans la ou les ouvertures précitées et/ou le ou les trous borgnes, et/ou les évidements (non représentés).

En se référant à la figure 5, l'insert peut être établi sous forme d'une bague présentant une collerette (2.1). Dans cette réalisation la bague est de hauteur (H) sensiblement inférieure à l'épaisseur (E1) de la pièce finie ; ainsi ladite bague est maintenue par la matière à la fois au niveau de sa zone présentant la collerette, ainsi que dans sa partie de fond. Dans le cas de l'adaptation de l'insert dans un trou borgne, ledit insert présente une face de fond (2.4).

En se référant aux figures 6 et 7, la bague peut présenter des striures (2.2) circulaires disposées le long de sa périphérie extérieure sous tout ou partie de sa hauteur. La bague peut présenter également une ou plusieurs rainures longitudinales (2.3) établies sur tout ou partie de sa périphérie. Ces striures et rainures constituent ainsi des moyens d'ancrage de la matière de l'ébauche résultant de la déformation de celle-ci lors de l'opération de frappe.

En se référant à la figure 8, on a représenté un autre forme de l'insert qui peut présenter une forme en croisillon ou tout autre.

La forme du ou des inserts est sans limite et des inserts de forme différente peuvent être disposés sur chaque pièces à obtenir sans sortir du cadre de l'invention telle que revendiquée.

Le ou les inserts peuvent être réalisés en tout matériau métallique, composite ou autres.

Lorsque l'opération de frappe a été effectuée, le poinçon est relevé par tous moyens appropriés et la pièce finie est ejectée en vue de procéder à un nouveau cycle opératoire.

Les avantages ressortent bien de l'invention. On souligne une nouvelle faculté de disposer très facilement et rapidement un ou plusieurs inserts dans toute ébauche de fonderie en vue de procéder à leur intégration. On peut ainsi facilement disposer sur l'ébauche et la pièce à obtenir différentes zones de renforcement local. selon les besoins et les applications des différentes contraintes sur la pièce. Il suffit pour cela lors de la fabrication de l'ébauche de prévoir une ou plusieurs ouvertures et/ou évidement et/ou trous borgnes de toutes formes appropriées permettant la mise en place d'inserts au profil complémentaire lors d'une opération unique de frappe. Un tel procédé est parfaitement adaptable dans le cadre d'une automatisation de production.

## Revendications

1. Procédé de fabrication de pièces en alliages coulés et notamment en aluminium, alliage d'aluminium avec zone de renforcement, lesdites pièces comprenant des ouvertures ou cavités pour coopérer avec des moyens d'accouplement et un ou plusieurs inserts (2) introduits dans lesdites ouvertures ou cavités et intégrés dans la pièce par sertissage lors d'une opération de frappe à l'aide d'un poinçon (5) ou moyen similaire et d'une matrice de travail (3) pour former des zones de renforcement, dans lequel procédé l'ébauche (1) de la pièce est réalisée en comprenant une ou plusieurs ouvertures (1.1) débouchantes, et/ou un ou plusieurs trous borgnes (1.2), et/ou un ou plusieurs évidements formés sur la face de l'ébauche (1) destinée à être présentée en regard de la matrice de travail (3), lesdites ouvertures (1.1) et/ou trous borgnes (1.2) et/ou évidements présentant un profil conique de quelques degrés permettant la réception et le pré-centrage d'un ou de plusieurs desdits inserts (2),
et en ce que, après réalisation de l'ébauche (1) de la pièce à obtenir, il est disposé un ou plusieurs desdits inserts (2) susceptibles d'être centrés et introduits dans la ou les ouvertures (1.1) et/ou le ou les évidements, et/ou le ou les trous borgnes (1.2) formés préalablement sur l'ébauche (1), lesdits inserts (2) étant pré -positionnés sur la matrice de travail (3),
et en ce que lesdits inserts (2) servent au positionnement et centrage de l'ébauche (1) dans une cavité réceptrice établie sur la matrice de travail (3) correspondant à la forme finale de la pièce finie, ladite ébauche (1) étant de dimensions sensiblement inférieures au profil intérieur de la cavité qui sera remplie en totalité par la pièce finie,
et en ce que l'on procède ensuite à une opération de frappe sur l'ébauche (1) positionée et centrée dans ladite cavité réceptrice par le poinçon (5) ou moyen similaire permettant la mise en forme définitive et la déformation de la matière de l'ébauche (1) dans la matrice (3) en vue de l'intégration fixe et à demeure par sertissage du ou des inserts (2) afin de définir des zones de renforcements locales selon les besoins et les applications et utilisations de la pièce obtenue.

2. Procédé, selon la revendication 1, caractérisé en ce que les inserts (2) sont pré-positionnés à ajustement libre et flottant.

3. Procédé, selon la revendication 1, caractérisé en ce que les inserts (2) sont pré-positionnés directement sur la matrice de travail (3).

4. Procédé, selon la revendication 1, caractérisé en ce que l'ébauche (1) présente une longueur pré-établie (L) et une épaisseur (E), la pièce finie issue de l'ébauche (1) présentant une longueur (L1) sensiblement inférieure à celle (L) de l'ébauche (1) et une épaisseur (E1) sensiblement inférieure à celle (E) de l'ébauche (1).

5. Procédé, selon la revendication 1, caractérisé en ce que l'insert (2) est constitué sous forme de bague et présente une colerette (2.1), la hauteur de la bague étant inférieure à l'épaisseur (E1) de la pièce finie.

6. Procédé, selon la revendication 1, caractérisé en ce que les inserts (2) sont pré-positionnés sur des doigts de centrage (4) formés sur la matrice de travail (3).

## Claims

1. Manufacturing process for components made of cast alloys, especially aluminium and aluminium alloy, with a reinforcement area, said components having holes or cavities to cooperate with means of coupling and one or more inserts (2) fitted into said openings or cavities and integrated into the component by squeezing during a punching operation using a punch (5) or similar means and a working die (3) to form reinforcement areas, in which process the rough casting part (1) is produced having one or more through holes (1.1) and/or one or more blind holes (1.2) and/or one or more recesses formed on the surface of the rough casting (1) intended to be offered up opposite the working die (3), said holes (1.1) and/or blind holes (1.2) and/or recesses having a profile tapered by several degrees making it possible to accommodate and pre-centre one or more of said inserts (2),
and wherein, after producing the rough casting (1) of the component to be obtained, there are arranged one or more inserts (2) capable of being centred and inserted into the hole(s) (1.1) and/or the recess(es) and/or blind hole(s) (1.2) previously formed on rough casting (1), said inserts (2) being pre-positioned on working die (3),
and wherein said inserts (2) are used to position and centre the rough casting (1) in an accommodating cavity in the working die (3) which corresponds to the final shape of the finished component, said rough casting (1) having dimensions slightly smaller than the internal profile of the cavity which will be completely filled by the finished component,
and wherein a punching operation is then performed on rough casting (1) positioned and centred in said accommodating cavity by punch (5) or similar means allowing final shaping and deformation of the material of rough casting (1) in die (3) with a view to securely and permanently integrating the insert(s) (2) by squeezing in order to define local reinforcement areas as needed and depending on the applications and uses of the component obtained.

2. Process as claimed in claim 1, characterised in that inserts (2) are pre-positioned with a loose fit.

3. Process as claimed in claim 1, characterised in that inserts (2) are pre- positioned directly on the working die (3).

4. Process as claimed in claim 1 characterised in that rough casting (1) has a predefined length (L) and thickness (E), the finished component obtained from the rough casting (1) having a length (L1) that is slightly smaller than that (L) of the rough casting (1) and a thickness (E1) slightly less than that (E) of rough casting (1).

5. Process as claimed in claim 1, characterised in that insert (2) consists of a ring shape and has a neck (2.1), the height of the ring being less than the thickness (E1) of the finished component.

6. Process as claimed in claim 1, characterised in that the inserts (2) are pre- positioned on centring pins (4) formed on the working die (3).

## Patentansprüche

1. Verfahren zur Herstellung von Werkstücken aus Gusslegierung, insbesondere aus Aluminium (Aluminiumlegierung mit Verstärkungszone), wobei diese Teile Öffnungen bzw. Vertiefungen besitzen, um mit Kupplungsvorrichtungen und einem oder mehreren Einsätzen (2) zusammenzuwirken, die in die Öffnungen bzw. Vertiefungen eingeführt und bei einem Fließpressvorgang mit Hilfe eines Stempels (5) bzw. einer ähnlichen Vorrichtung und einer Arbeitsmatrize (3) durch Einpressen in das Werkstück eingebettet werden, um Verstärkungszonen zu bilden,
wobei der Rohling (1) des Werkstücks auf der Seite, die der Arbeitsmatrize (3) gegenüberliegen soll, eine oder mehrere ausführende Öffnungen (1.1) und/oder ein oder mehrere Grundlöcher (1.2) und/oder eine oder mehrere Aussparungen besitzt, wobei diese Öffnungen (1.1) und/oder Grundlöcher (1.2) und/oder Aussparungen ein konisches Profil von einigen Grad für die Aufnahme und Vorzentrierung eines oder mehrerer der besagten Einsätze (2) aufweisen,
und wobei nach der Herstellung des Rohlings (1) für das herzustellende Werkstück ein oder mehrere dieser Einsätze (2), die zum Zentrieren und Einführen in die am Rohling (1) vorgeformten Öffnung(en) (1.1) und/oder Aussparungen und/oder Grundlöcher (1.2) bestimmt sind, vorher auf die Arbeitsmatrize (3) gesetzt werden,
und wobei diese Einsätze (2) zum Positionieren und Zentrieren des Rohlings (1) in einer aufnehmenden Vertiefung auf der Arbeitsmatrize (3) dienen, die der endgültigen Form des Fertigteils entspricht, wobei die Abmessungen des Rohlings leicht geringer sind als das Innenprofil der Vertiefung, die vollständig durch das Fertigteil ausgefüllt wird,
und wobei der in der besagten Einsenkung positionierte und zentrierte Rohling (1) dann durch den Stempel (5) oder eine ähnliche Vorrichtung für die endgültige Formgebung und die Umformung des Rohlingwerkstoffs (1) in der Matrize (3) fließgepresst wird, um durch Einpressen des bzw. der Einsätze (2) eine feste und dauerhafte Einbettung zu erzielen und dabei je nach Bedarf, Anwendungen und Verwendungszwecken des sich ergebenden Werkstücks örtliche Verstärkungszonen zu bilden.

2. Verfahren nach Anspruch 1, dadurch gekennzeichnet, dass die Einsätze (2) frei und lose sitzend vorpositioniert werden.

3. Verfahren nach Anspruch 1, dadurch gekennzeichnet, dass die Einsätze (2) unmittelbar auf der Arbeitsmatrize (3) vorpositioniert werden.

4. Verfahren nach Anspruch 1, dadurch gekennzeichnet, dass der Rohling (1) eine vorgegebene Länge (L) und Dicke (E) aufweist, während das aus dem Rohling (1) hergestellte Fertigteil eine leicht unter derjenigen (L) des Rohlings (1) liegende Länge (L1) und eine leicht unter derjenigen (E) des Rohlings (1) liegende Dicke (E1) besitzt.

5. Verfahren nach Anspruch 1, dadurch gekennzeichnet, dass der Einsatz (2) die Form eines Ringes besitzt und einen Bund (2.1) aufweist, wobei die Höhe des Ringes geringer ist als die Dicke (E1) des Fertigteils.

6. Verfahren nach Anspruch 1, dadurch gekennzeichnet, dass die Einsätze (2) auf Zentrierstiften (4), die auf der Arbeitsmatrize (3) ausgebildet sind, vorpositioniert werden.
